# FASCICULE DE BREVET EUROPEEN

(11) **EP 0 225 251 B1**
(45) Date de publication et mention de la délivrance du brevet: **11.04.1990**
(21) Numéro de dépôt: 86402585.3
(22) Date de dépôt: 20.11.1986
(51) Int. Cl.: B65D 1/02, B65D 37/00

(54) **Récipient profilé de manière à être inrenversable, destiné à recevoir un liquide**
Nichtumstürzbarer profilierter Behälter zur Aufnahme einer Flüssigkeit
Profiled container of the non-inversive type for the receipt of a liquid

(30) Priorité: 26.11.1985 FR 8517456
(43) Date de publication de la demande: 10.06.1987
(73) Titulaire: Guiffray, Michel, F-80000 Amiens (FR)
(72) Inventeur: Guiffray, Michel, F-80000 Amiens (FR)
(74) Mandataire: Bressand, Georges

(56) Documents cités:
- EP-A- 0 115 990
- FR-A- 2 318 792

## Description

La présente invention a pour objet un récipient en matière plastique ou autre (verre par exemple), destiné à recevoir un liquide.

Le document EP-A 0 115 990 décrit un récipient de ce genre, agencé pour recevoir des liquides tels que des produits d'entretien, des produits chimiques, etc..., qui présentent deux faces planes d'appui formant un dièdre dont l'angle est inférieur à 90_{°} lorsque le récipient est rempli de liquide, ces deux faces planes étant reliées par un col à l'extrémité duquel est formée une ouverture d'expulsion du liquide.

Le prix de revient de ce récipient est considérablement abaissé grâce à la simplification de sa structure par rapport aux récipients connus antérieurement, et de plus ce récipient présente l'avantage d'être inrenversable, c'est-à-dire que quelle que soit la position dans laquelle on le dépose sur un plan horizontal, il prend obligatoirement appui sur l'une des faces planes du dièdre avec l'ouverture de sortie du liquide orientée vers le haut. Ainsi le liquide ne peut s'écouler accidentellement du récipient après ouverture du col.

La présente invention a pour but de perfectionner un récipient de ce type, en augmentant son volume pour une même quantité de matière première servant à sa fabrication.

Le récipient visé par l'invention, formé par extrusion-souffiage ou par tout autre procédé usuel, comporte un goulot dans lequel est réalisée une ouverture d'expulsion du liquide, et deux faces dont des parties planes d'appui forment un dièdre et des parties arrondies sont raccordées d'une part aux parties planes et d'autre part au goulot.

Suivant l'invention, les parties arrondies par exemple cylindriques, sont raccordées au goulot par une surface plane perpendiculaire à un axe longitudinal de symétrie du récipient, et les deux faces d'appui précitées sont raccordées par des faces latérales arrondies, la section du récipient et en particulier desdites parties arrondies dans un plan perpendiculaire aux parties planes, s'inscrit à l'intérieur d'un losange ou d'un carré, à l'exception du goulot qui peut éventuellement déborder à l'extérieur du losange ou du carré, lesdites parties planes coïncidant avec deux côtés dudit losange ou carré.

Les deux parties planes étant dimensionnées de manière à servir de faces d'appui au récipient sur un plan horizontal, celui-ci ne peut que prendre une position stable sur l'une de ses deux faces d'appui quelle que soit la position dans laquelle on le dépose.

Le récipient est donc inrenversable ou "auto-re- dressable", et ce même pour des angles de dièdres supérieurs à 90 degrés, ce qui constitue un avantage important par rapport au récipient du EP-A 0 115 590. De plus le volume disponible pour le liquide est nettement supérieur à celui du récipient antérieur rappelé ci-dessus, grâce aux parties arrondies, par exemple cylindriques, et ce à partir d'une quantité de matière première pratiquement égale.

En outre, l'encombrement du récipient selon l'invention est réduit par rapport au récipient du EP-A 0 115 990, et offre donc de meilleures facilités de stockage.

D'autres particularités et avantages de l'invention apparaîtront au cours de la description qui va suivre, faite en référence aux dessins annexés qui en illustrent à titre d'exemples non limitatifs plusieurs modes de réalisation:
- la Figure 1 est une vue en perspective d'un premier mode de réalisation du récipient selon l'invention;
- la Figure 2 est une vue en coupe transversale suivant l'axe du goulot, du récipient de la Figure 1;
- la Figure 3 est une vue de dessus en plan du récipient des Figures 1 et 2;
- les Figures 4 et 5 sont des vues en coupe transversale analogues à la Figure 2 de deux autres formes de réalisation du récipient selon l'invention;
- les Figures 6, 7 et 8 sont des vues analogues à la Figure 2 d'une quatrième forme de réalisation du récipient, représentés dans plusieurs positions différentes sur un plan horizontal;
- les Figures 9A et 9B sont des vues en élévation partielle respectivement dans deux plans perpendiculaires d'un premier mode de réalisation du goulot du récipient et de sa fermeture;
- les Figures 10A et 10B sont des vues analogues aux Figures 9A et 9B d'une première variante de réalisation du goulot et de sa fermeture;
- la Figure 11 est une vue en élévation d'une seconde variante d'exécution du goulot de la Figure 9A;
- la Figure 12 est une vue en élévation latérale d'une troisième variante simplifiée de la réalisation du goulot de la Figure 9A.

Le récipient représenté aux Figures 1 à 3 est réalisé en une matière appropriée, telle que matière plastique, complexe, verre, etc. et est destiné à recevoir un liquide tel que par exemple un produit d'entretien domestique.

Ce récipient, formé par extrusion-soufflage ou par tout autre procédé usuel, comporte un goulot 1 dans lequel est réalisée une ouverture d'expulsion du liquide et deux faces 2, 3 constituées chacune par une partie plane d'appui 2A, 3A respectivement et par une partie arrondie, par exemple cylindrique 2B, 3B respectivement raccordée d'une part à la partie plane correspondant 2A, 3A et d'autre part au goulot 1 par une surface plane 4, les deux parties planes 2A, 3A formant un dièdre dont l'angle, dans cet exemple, est inférieur à 90 degrés.

La section du récipient dans un plan perpendiculaire aux parties planes 2A, 3A, c'est-à-dire dans le plan de la Figure 2, s'inscrit, dans le mode de réalisation des Figures 1 à 3, à l'intérieur d'un losange L, de sommets A, B, C, D, le goulot 1 débordant cependant légèrement à l'extérieur de ce losange jusqu'à ce que ses bords recoupent les prolongements des côtés dudit losange, au-delà de l'angle A. En variante, le goulot 1 peut évidemment soit être complètement inscrit à l'intérieur du losange L, soit déborder davantage à l'extérieur que sur la Figure 2.

Ainsi, dans un plan perpendiculaire aux parties planes 2A, 3A, le flacon présente, du sommet du goulot 1 jusqu'au sommet S du dièdre 2A, 3A, deux profils symétriques par rapport à la grande diagonale D reliant les sommets A et B du losange L, sur laquelle se trouve en outre de préférence le centre de courbure 0 des parties sphériques 2B et 3B. En d'autres termes, la grande diagonale D du losange L constitue, en section, l'axe de symétrie des deux moitiés du récipient. Ainsi, le fond 2A, 2B dont le sommet S est de préférence arrondi, est inscrit dans l'un des angles du losange, tandis que le goulot 1 se place dans l'angle opposé (ou légèrement au-delà).

Quel que soit son niveau de remplissage, le flacon ou récipient a son centre de gravité toujours décalé vers le fond 2A ou 3A sur lequel il s'appuie, à l'arrière des verticales E F ou G H (Figure 2) tracées à partir des points de contact F (ou G) de la partie arrondie 3B (ou 2B) avec la surface plane attenante 3A (ou 2A) sur laquelle il est posé. De la sorte, quelle que soit la façon dont le récipient est posé, il est toujours contraint, sous l'effet de son propre poids et sous l'effet de la masse de liquide qu'il contient, à se stabiliser sur l'une de ses parties planes 2A ou 3A après avoir basculé sur ses parties tronquées arrondies 3B ou 2B. Dans sa position stabilisée, le récipient conserve toujours l'orifice de son goulot 1 au-dessus du niveau de liquide qu'il contient, de sorte que ce dernier ne peut alors s'écouler par simple gravité hors du flacon.

Les deux arcs de cercle GE et FH d'une section du récipient dans le plan de la Figure 2 s'inscrivent dans le losange L, et ont pour centre commun O, point d'intersection des deux diagonales AB et CD du récipient. Ces arcs de cercle GE et FH relient deux à deux les côtés opposés des angles où sont inscrits respectivement le fond 2A, 3A et le goulot 1 du flacon. La surface plane 4 coupe perpendiculairement la diagonale AB et se raccorde aux parties arrondies 2B, 3B par les points E et H.

En variante, les arcs de cercle GE et FH peuvent être remplacés par des courbes non circulaires, dont la fonction demeure évidemment identique. De même, la géométrie du goulot 1 peut largement varier.

On peut également prévoir, au lieu d'une arête arrondie S reliant les parties planes 2A, 3A, de tronquer celles-ci suivant un segment NM (Figure 2).

.Suivant une particularité de l'invention, les deux faces 2A, 2B et 3A, 3B sont raccordées par des faces latérales arrondies 5 (Figure 1). Ainsi le récipient ne peut être posé sur l'une de ses tranches ou faces latérales 5 et est au contraire contraint de se positionner sur l'une des deux faces d'appui 2A, 2B ou 3A, 3B si on le pose sur l'une de faces 5.

En dehors des caractéristiques mentionnées ci-dessus, le récipient peut présenter des formes di., verses. Toutefois, l'extrémité S du fond, de préférence arrondie ou éventuellement tronquée NM doit être située le plus près possible du sommet de l'angle adjacent du losange L.

Le second mode de réalisation illustré à la Figure 4, diffère du précédent par le fait que le récipient 6 est ici inscrit en section dans un carré A', B', C', D' et que le goulot 7, dont l'extrémité dépasse légèrement de l'angle supérieur de ce carré, est nettement plus court que le goulot 1. Les parties planes 7A et 8A s'étendent ici sur la moitié des côtés du carré, et sont raccordées à des parties 7B, 8B de section circulaire, dont le centre commun 0 se trouve à l'intersection des diagonales A'B' et C' D' du carré.

Dans la troisième forme de réalisation représentée à la Figure 5, le récipient 9 est inscrit dans un losange L', et ses parties planes 11A et 12A, délimitant un dièdre dont l'angle est supérieur à 90 degrés, reliées par un sommet arrondi S', sont raccordées aux parties sphériques respectives 11B et 12B aux points G' et F'. Ces derniers sont constitués par les intersections des côtés correspondants du losange L' avec les droites H'G' et E'F' perpendiculaires à ses côtés et passant par le centre 0" des parties sphériques 11 B, 12B, le récipient étant pourvu d'un goulot court 10.

On voit que les parties planes 11A, 12A sont ici nettement moins importantes que les parties planes des réalisations précédentes.

La quatrième forme de réalisation du récipient 13 illustrée aux Figures 6 à 8, est inscrite en section dans un plan vertical dans un carré C. A la Figure 6, le récipient 13 est placé en appui sur son goulot 14 et sur son arête 15 reliant sa partie arrondie 16B à la surface plane 18 de raccordement au goulot 14, ce récipient présentant deux parties planes 16A, 17A et une seconde partie arrondie 17B. La verticale XY passant par le point 15 et par le centre de courbure des parties arrondies 16B, 17B sépare le récipient en deux volumes, le volume de droite rempli par le liquide étant plus important que le volume rempli par ce liquide à la gauche de cette verticale XY, quel que soit le niveau du liquide L1, L2, L3,... et ce en raison des caractéristiques géométriques du récipient conformé à l'invention. De ce fait, cette position du récipient 13 n'est pas stable, et il tend à basculer automatiquement pour venir se placer dans la position de la Figure 8, en appui sur l'une des parties planes 16A, 17A après avoir roulé sur la partie arrondie correspondante : en l'occurrence le récipient 13 repose sur sa partie plane 16A à la Figure 8, position dans laquelle il est stable. Ceci s'explique par le fait que quel que soit le niveau du liquide (L1, L2, L3, L4,...), le volume de liquide situé dans ia partie du récipient opposée à son goulot 14 et délimitée par la verticale XY est plus important que le volume de liquide situé de l'autre côté de cette verticale XY, ce qui assure la stabilité du récipient sur l'une ou l'autre de ses faces planes d'appui 16A ou 17A.

De même si on le pose en appui par l'une de ses parties sphériques 16B ou 17B sur un plan horizontal (Figure 7), le volume de liquide situé entre la verticale XY passant par la ligne d'appui 19 définie par le milieu de la partie arrondie 16B (ou 17B) et les parties planes 16A, 17A, est supérieur au volume de liquide contenu dans la partie du récipient située de l'autre côté de la verticale XY, c'est-à-dire entre celle-ci et le goulot 14. De ce fait, le récipient 13 bascule automatiquement sur sa partie arrondie 16B (ou 17B) pour venir se replacer dans sa position stable de la Figure 8, dans laquelle son goulot 14 est orienté vers le haut.

Ainsi, tout les récipients répondant aux caractéristiques prévues par l'invention sont inrenversa- bles et viennent automatiquement se placer dans l'une de leur deux positions stables, quelle que soit la position dans laquelle on les place sur un plan de support. Ceci est bien sûr également vérifié lorsqu'on place le récipient en appui sur l'une de ses faces latérales arrondies 5.

Pour les récipients produits en matériaux souples ou semi-rigides, on a représenté aux Figures 9A et 9B un mode de réalisation du goulot du récipient, dans lequel le goulot proprement dit 21 est relié au corps 22 du récipient par une fermeture 23 et un col 24. La fermeture 23 est constituée par deux parties de paroi 23a, 23b profilées de manière à s'appliquer élastiquement l'une contre l'autre pour fermer le récipient, ces parties 23a, 23b étant dans cet exemple hémisphériques. Elles peuvent être écartées l'une de l'autre en laissant passer du liquide lorsqu'une pression suffisante est exercée sur les faces du récipient, et reviennent élastiquement s'appliquer l'une contre l'autre dès que cette pression cesse. Ainsi, ces parties incurvées 23a, 23b se referment comme des lèvres en raison de l'effet élastique dû à leur forme. Cet effet élastique est provoqué par la réaction de la paroi du col 24 à l'égard des forces qui lui sont transmises selon un certain angle, par les formes incurvées 23a, 23B.

Dans la variante des Figures 10A et 10B, la fermeture 25 est constituée par deux parties de paroi 25a, 25b profilées en ligne brisée, et plus précisément dans cet exemple en trapèze dont les petites bases sont appliquées élastiquement l'une contre l'autre. Ces petites bases peuvent s'écarter élastiquement lorsqu'une pression suffisante est exercée sur l'une ou l'autre des parois du récipient ou sur les deux et reviennent s'appliquer l'une contre l'autre en fermant de manière étanche le récipient lorsque la pression cesse. Dans la variante de la Figure 11, les bords supérieurs 26a, 26b de la fermeture 26 présentent des profils convexes tournés l'un vers l'autre, les bords latéraux 27a, 27b étant arrondis comme dans le cas de la fermeture 23.

Dans la variante de la Figure 12, la fermeture 30 est formée par une partie de paroi plane 31 et une partie de paroi incurvée 32, dans cet exemple hémisphérique, appliquées l'une contre l'autre.

## Revendications

1. Récipient destiné à recevoir un liquide, comportant un goulot (1, 7, 10, 14) dans lequel est réalisée une ouverture d'expulsion du liquide, comprenant deux faces dont des parties planes d'appui (2A, 3A; 7A, 8A,...) forment un dièdre et des parties arrondies (2B, 3B; 7B, 8B,...) sont raccordées d'une part aux parties planes et d'autre part au goulot (1, 7, 10,...), caractérisé en ce que les parties arrondies par exemple cylindriques, sont raccordées au goulot par une surface plane (4) perpendiculaire à un axe longitudinal de symétrie (D) du récipient, et les deux faces d'appui précitées sont raccordées par des faces latérales arrondies (5), la section du récipient et en particulier desdites parties arrondies dans un plan (A, B, C,...) perpendiculaire aux parties planes, s'inscrit à l'intérieur d'un losange (L, L_{'}) ou d'un carré (C), à l'exception du goulot (1, 7, 10,...) qui peut éventuellement déborder à l'extérieur du losange ou du carré (C), lesdites parties planes coïncidant avec deux côtés dudit losange ou carré.

2. Récipient selon la revendication 1, caractérisé en ce que la position de son centre de gravité est toujours décalée vers le fond (2A ou 3A) sur lequel il s'appuie, à l'arrière des verticales (FF ou GH, Figure 2) tracées à partir des points de contact (F ou G) de la partie arrondie (3B ou 2B) avec la surface plane attenante (3A ou 2A) sur laquelle il est posé, de sorte que, quelle que soit la façon dont le récipient est posé, il est toujours contraint, sous l'effet de son propre poids et sous l'effet de la masse de liquide qu'il contient, quel que soit son niveau de remplissage, à se stabiliser sur l'une de ses parties planes (2A ou 3A) après avoir basculé sur ses parties tronquées arrondies (3B ou 2B), même si l'angle du dièdre formé par les surfaces planes (2A, 3A-11A, 12A) est supérieur à 90_{°}, et dans sa position stabilisée, le récipient conserve toujours l'orifice de son goulot (1) au-dessus du niveau du liquide qu'il contient, de sorte que ce dernier ne peut alors s'écouler par simple gravité hors du flacon.

3. Récipient selon l'une des revendications 1 et 2, réalisé en un matériau souple ou semi-rigide, caractérisé en ce que le goulot (21, 23) comporte deux parties de parois profilées (23a, 23b; 25a, 25b) de manière à s'appliquer élastiquement l'une contre l'autre pour fermer le récipient, qui peuvent être écartées l'une de l'autre en laissant passer du liquide lorsqu'une pression est exercée sur les faces du récipient, et reviennent élastiquement l'une contre l'autre dès que la pression cesse.

4. Récipient selon la revendication 3, caractérisé en ce que les parties de parois profilées sont semi- cylindriques (23a, 23b) ou ont une section en ligne brisée (25a, 25b).

## Claims

1. Container adapted to receive a liquid, comprising a neck (1, 7, 10, 14) in which is provided an opening for expelling the liquid, having two faces, whereof the planar bearing portions (2A, 3A, 7A, 8A, etc) form a dihedron and the rounded portions (2B, 3B, 7B, 8B, etc) are connected on the one hand to the planar portions and on the other to the neck (1, 7, 10 etc), characterized in that the rounded, e.g. cylindrical portions are connected to the neck by a planar surface (4) perpendicular to a longitudinal axis of symmetry (D) of the container and the two aforementioned bearing faces are connected by rounded lateral faces (5), the cross-section of the container and in particular said rounded portions in a plane (A, B, C, ...) perpendicular to the planar portions is inscribed within a diamond (L, L_{'}) or a square (C), with the exception of the neck (1, 7, 10 etc), which can possibly project to the outside of the diamond or square (C), said planar portions coinciding with the two sides of said diamond or square.

2. Container according to claim 1, characterized in that the position of its centre of gravity is always displaced towards the bottom (2A or 3A) on which it rests, to the rear of the verticals (FF or GH, Fig. 2) plotted from contact points (F or G) of the rounded portion (3B or 2B) with the adjoining planar surface (3A or 2A) on which it is placed, in such a way that, independently of the way in which the container is set down, under the efect of its own weight and under the effect of the weight of the liquid contained in it and no matter what its filling level, it is always stabilized on one of its planar portions (2A or 3A) after tilting on its rounded truncated portions (3B or 2B), even if the angle of the dihedron formed by the planar surfaces (2A, 3A, 11 A, 12A) is greater than 90_{°} and in its stabilized position, the orifice of the neck (1) of the container is kept above the level of the liquid contained therein, so that the latter cannot flow by gravity alone out of the container.

3. Container according to either of the claims 1 and 2, made from a flexible or semirigid material, characterized in that the neck (21, 23) has two profiled wall portions (23a, 23b, 25a, 25b), so that one is elastically applied against the other in order to seal the container and which can be moved apart from one another permitting the passage of the liquid when a pressure is exerted on the container faces and then return elastically against one another as soon as the pressure is relieved.

4. Container according to claim 3, characterized in that the profiled wall portions (23a, 23b) are semicylindrical or have a broken line section (25a, 25b).

## Patentansprüche

1. Behälter für die Aufnahme einer Flüssigkeit, mit einem engen Hals (1, 7, 10, 14) in dem eine Ausgießöffnung der Flüssigkeit ausgebildet ist, der zwei Seiten aufweist, von denen ebene Auflagebereiche (2A, 3A; 7A, 8A, ...) ein Zweiflach bilden und abgerundete Bereiche (2B, 3B; 7B, 8B, ...) einerseits mit den ebenen Bereichen und andererseits mit dem engen Hals (1, 7, 10, ...) verbunden sind, dadurch gekennzeichnet, daß die abgerundeten, beispielsweise zylindrischen Bereiche mit dem Hals durch eine ebene Fläche (4) verbunden sind senkrecht zu einer Symmetrielängsachse (D) des Behälters, und die beiden vorgenannten Auflageflächen durch abgerundete Seitenflächen (5) verbunden sind, wobei der Querschnitt des Behälters und insbesondere der genannten abgerundeten Bereiche in einer Ebene (A, B, C, ...) senkrecht zu den ebenen Bereichen im Inneren einer Raute (L, L') oder eines Quadrats (C) mit Ausnahme des Halses (1, 7, 10, ...) verläuft, der gegebenenfalls nach außen über die Raute oder das Quadrat (C) hinaus überstehen kann, wobei die genannten ebenen Bereiche mit den beiden Seiten der Raute oder des Quadrats übereinstimmen.

2. Behälter nach Anspruch 1, dadurch gekennzeichnet, daß die Position seines Schwerpunkts immer zum Boden (2A oder 3A) auf den er sich abstützt, hinter Vertikalen (FF oder GH, Figur 2) versetzt ist, die ausgehend von den Kontaktpunkten (F oder G) des abgerundeten Bereichs (3B oder 2B) mit der aneinandergrenzenden ebenen Oberfläche (3A oder 2A) auf der er liegt, verlaufen, derart, daß gleichgültig wie der Behälter liegt, er stets gezwungen ist, unter der Einwirkung seines eigenen Gewichts und unter dem Effekt der Flüssigkeitsmasse, die er enthält, unabhängig von seinem Füllstand, sich auf einer seiner ebenen Bereiche (2A oder 3A) zu stabilisieren, nachdem er auf seinen stumpfen abgerundeten Bereichen (3B oder 2B) geschaukelt hat, auch wenn der Winkel des Zweiflachs, der durch die ebenen Flächen (2A, 3A - 11A, 12A) gebildet ist, größer als 90_{°} ist, und in der stabilisierten Stellung der Behälter die Öffnung seines Halses (1) über dem Niveau der Flüssigkeit, die er enthält, behält, derart, daß diese so nicht einfach durch Schwerkraft aus dem Behälter fließen kann.

3. Behälter nach einem der Ansprüche 1 oder 2, gebildet aus einem weichen oder halbsteifen Material, dadurch gekennzeichnet, daß der Hals (21, 23) zwei profilierte Seitenwandbereiche (23a, 23b; 25a, 25b) derart aufweist, daß sie gegeneinander elastisch anliegen, um den Behälter zu schließen, wobei sie voneinander beabstandet werden können unter Vorbeilassen der Flüssigkeit, wenn ein Druck auf die Seiten des Behälters ausgeübt wird, und elastisch wieder zusammenkommen, sobald der Druck aufhört.

4. Behälter nach Anspruch 3, dadurch gekennzeichnet, daß die profilierten Seitenwandbereiche halbzylindrisch (23a, 23b) sind oder einen Abschnitt von gewellter bzw. gebrochener Linie (25a, 25b) aufweisen.
